# FASCICULE DE BREVET EUROPEEN

(11) **EP 0 032 646 B1**
(45) Date de publication et mention de la délivrance du brevet: **13.06.1984**
(21) Numéro de dépôt: 80401849.7
(22) Date de dépôt: 23.12.1980
(51) Int. Cl.: F01D 5/18

(54) **Aube de distributeur de turbine**
Gasturbinenleitschaufel
Turbine guide vane

(30) Priorité: 10.01.1980 FR 8000458
(43) Date de publication de la demande: 29.07.1981
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Laffitte, Denis René Guy, F-13140 Miramas (FR); Louis, Guy Henri, F-77770 Chartrettes (FR); Raybaud, Alain Marius Marcel, F-77390 Verneuil l'Etang (FR)
(74) Mandataire: Moinat, François

## Description

La présente invention a pour objet une aube de distributeur de turbine.

Les turbomachines à hautes performances sont dotées d'aubes directrices de turbine capables de résister à des températures voisines de 1 500 °C et il est même envisagé d'utiliser des aubes capables de fonctionner à des températures supérieures.

De telles aubes nécessitent un système de refroidissement énergique et un système de canaux internes très élaborés. Il est connu d'utiliser des aubes de distributeur de turbine comportant au moins une cavité interne dans laquelle une chemise en tôle perforée est en appui contre les parois par l'intermédiaire d'éléments en saillie. Le brevet FR-A-2150 476 décrit des aubes de ce type.

Toutefois la disposition des éléments en saillie constitués par des plots cylindriques et des ailettes ne permet pas généralement d'obtenir un coefficient d'échange thermique suffisant pour les températures de fonctionnement envisagées.

Conformément à la présente invention les éléments en saillie contre lesquels la chemise est en appui sont disposés pour les parois d'intrados et d'extrados suivant une zone s'étendant sensiblement sur toute la hauteur pour devenir minimale à la partie supérieure, la cavité interne présentant une ouverture à sa partie supérieure par laquelle pénètre le fluide de refroidissement, la section de la zone d'alimentation diminuant à partir de cette arrivée sur la hauteur de l'aube. Cette disposition des éléments en saillie suivant l'invention, qui consiste à les disposer suivant des zones en forme de triangle ou de trapèze, permet d'aménager des sections de passage évolutives telles que le rapport du débit d'air froid résiduel sur l'aire de passage reste sensiblement constant.

On connaît également par le brevet GB-A-2017229 une définition d'aubes de distributeur de turbine comportant une cavité interne pour lesquelles une première chemise en appui contre les parois reçoit les bords d'un ou plusieurs panneaux transversaux supplémentaires délimitant deux ou plusieurs chambres longitudinales.

Il en résulte un meilleur refroidissement des parois de l'aube. Suivant une autre caractéristique de l'invention, la chemise est maintenue en pression contre les éléments en saillie et en position d'ouverture par un dispositif de blocage rigide tel qu'un verrou longitudinal percé d'orifices. Cette disposition facilite le montage et assure un positionnement correct de la chemise d'où il résulte une bonne étanchéité des circuits délimités par la chemise.

Suivant une autre caractéristique de l'invention, la chambre principale située derrière le bord d'attaque et dans laquelle est montée la chemise est divisée en trois zones de refroidissement ne communiquant pas entre elles, ce qui améliore le refroidissement de l'aube par la circulation de l'air.

D'autres caractéristiques et avantages de l'invention seront mieux compris à la lecture de la description qui va suivre d'un mode de réalisation et en se référant aux dessins annexés, sur lesquels :
la figure 1 est une demi-vue en coupe longitudinale d'une turbine de turbomachine ;
la figure 2 est une vue en coupe longitudinale d'une aube montrant la partie intérieure correspondant à l'intrados ;
la figure 3 est une vue en coupe longitudinale d'une aube montrant la partie intérieure correspondant à l'extrados ;
la figure 4 est une vue en coupe de l'aube suivant la ligne IV-IV de la figure 3 ;
la figure 5 est une vue en coupe de l'aube suivant la ligne V-V de la figure 3.

A la figure 1 on a représenté une partie de la turbine d'une turbomachine qui est située à la sortie d'une chambre de combustion 1 et qui comprend une aube de guidage 2 et une ailette de turbine 3 qui sont situées dans le canal d'écoulement annulaire 4 des gaz de combustion. L'aube de guidage 2 fait partie d'une rangée d'aubes qui est disposée circulairement dans le canal d'écoulement 4. Chaque aube 2 présente de façon connue une tête 5 et un pied 6 (figures 1, 2, 3) ladite tête comportant une ouverture 7 par laquelle pénètre l'air de refroidissement issu du compresseur. L'air se répartit dans les différents canaux internes ainsi qu'il sera décrit ultérieurement. Chaque aube comprend une chambre principale 8, une chambre intermédiaire 9 et une zone de bord de fuite 10, visible également sur les figures 4 et 5.

Pour assurer un fonctionnement efficace du bord d'attaque 11, particulièrement critique, la chambre principale 8 occupe près des 2/3 du volume interne de l'aube ; ceci permet de réduire le nombre de Mach du fluide caloporteur, donc de conserver un niveau de pression élevé. De même, pour éviter un réchauffement prématuré de l'air de refroidissement, ce dernier est d'abord canalisé dans une chemise interne 12 en tôle qui l'isole des parois.

La chemise en tôle 12 est constituée de deux plaques dont l'une 12a s'étend sur toute la largeur de la chambre principale 8 et dont l'autre 12b est fixée sur la première pour constituer une chemise en U ouverte à l'une de ses extrémités en direction du bord d'attaque 11.

La chemise 12 est en appui de façon pratiquement étanche par la plaque 12a contre la cloison centrale 13 séparant la chambre principale 8 de la chambre intermédiaire 9 et elle est en appui par sa plaque 12a contre des plots cylindriques ou tronconiques 14 situés du côté extrados et par sa plaque 12b contre des ailettes transversales 15 situées du côté intrados.

Près du bord d'attaque, les plaques 12a et 12b de la chemise reposent sur deux nervures 16,16a et elles sont maintenues en position d'ouverture par un verrou 17 longitudinal engagé dans des nervures prévues dans les bords des deux plaques 12a, 12b. Le verrou 17 est constitué d'une plaque présentant des ouvertures 17a débouchant en direction du bord d'attaque 11. Conformément à l'invention, les rangées de plots 14 venus de fonderie sur la face interne de la paroi d'extrados ainsi que les ailettes transversales 15 ménagées sur l'intrados sont disposées suivant une zone s'étendant sensiblement sur toute la hauteur et dont la largeur qui est maximale à la base évolue progressivement sur toute la hauteur pour devenir minimale à la partie supérieure.

Cette disposition des éléments en saillie 14 et 15 qui consiste à les disposer en forme de triangle ou de trapèze permet d'aménager des sections de passage évolutives telles que le rapport du débit d'air froid résiduel sur l'aire de passage reste sensiblement constant. Il en résulte un meilleur refroidissement des parois de l'aube. Comme représenté aux figures 4 et 5 l'aube comporte des rangées de perforations 18 sur le bord d'attaque, de perforations 19 sur l'intrados, à proximité du bord d'attaque et à proximité de la cloison interne, de perforations 20 sur l'extrados à proximité du bord d'attaque. Selon une particularité de l'invention, le diamètre de ces perforations est très faible, de l'ordre de 0,3 mm. On adoptera de préférence une disposition en quinconce.

Ces deux particularités des perforations apportent en effet des avantages importants sur le plan des échanges thermiques. Le fait de pouvoir loger un maximum de perforations rapprochées sur la surface traitée a pour conséquence que le film se stabilise rapidement, alors que des perforations plus grandes entraîneraient des hétérogénéités dans les échanges. On obtient ainsi un maximum d'efficacité avec un minimum de débit.

La disposition de la chemise 12 dans la chambre principale est telle qu'elle divise ladite chambre en trois zones A, B, C indépendantes (voir figure 5).

L'air arrive par la tête de la zone A traverse le verrou 17 par les orifices 17a, remplit la zone A', vient au contact du bord d'attaque et s'échappe par les perforations 18. A la partie supérieure l'entrée de la chambre A (figure 5) est plus faible qu'à la base (figure 4) et il en résulte que le nombre de Mach diminue à mesure qu'on se rapproche du pied de l'aube, la pression variant en sens inverse. De cette manière, on équilibre en grande partie l'évolution radiale des températures sur le bord d'attaque.

L'air qui arrive par la tête 7 de l'aube 2 se répartit aussi d'une part dans la zone B, traverse les ailettes 15 et s'échappe par les perforations 19, et d'autre part dans la zone C, traverse les plots 14 et s'échappe par les perforations 20.

L'espace dans la zone B entre la chemise 12 et les ailettes 15 et dans la zone C entre la chemise 12 et les plots 14 est faible ; ceci permet un nombre de Mach élevé et un faible débit d'alimentation ce qui est favorable au refroidissement par convection.

Le coefficient d'échange externe (apport de calories) étant plus fort sur l'extrados que sur l'intrados, on utilise des ailettes sur l'intrados et des plots sur l'extrados.

Ce refroidissement par ailettes est moins efficace mais fournit une perte de charge plus faible.

Les plots 14 ont une surface mouillée plus importants et créent une turbulence favorable aux échanges.

Les zones B d'alimentation des ailettes 15 et C d'alimentation des plots 14 diminuent au fur et à mesure qu'on se rapproche du pied de l'aube. Inversement, la longueur des ailettes ou des rangées de plots augmente, ce qui permet d'équilibrer en grande partie les échanges sur toute la surface de l'aube.

La chambre intermédiaire 9 comporte du côté intrados (figure 2) une partie lisse 21 qui occupe un triangle rectangle dont la base est constituée par la partie supérieure de la chambre et le sommet par le coin inférieur interne. Sur la même paroi côté intrados, il est prévu des rangées de plots 22 venus de fonderie réparties sur un triangle rectangle dont le sommet occupe le coin supérieur aval de la chambre 9.

Du côté extrados, il est prévu quatre nervures longitudinales 23 disposées également suivant une zone en forme de triangle rectangle ; dans l'espace libre des rangées de plots 24 sont réparties en quinconce suivant une zone en forme de triangle rectangle. Il n'y a pas d'émission thermique à l'arrière de l'extrados car, sur le dernier tiers de l'aube, les coefficients d'échange s'inversent (alimentés par la chambre 9).

II est donc prévu trois rangées de perforations 25 (figure 4) sur l'intrados qui sont alimentées par la chambre intermédiaire 9. Comme pour les perforations 18, 19, 20, le diamètre des perforations 25 est très faible, de l'ordre de 0,3 mm et une disposition en quinconce est de préférence adoptée.

Les nervures longitudinales 23 et les rangées de plots 24 suffisent au refroidissement de l'extrados. Il faut noter également que, dans cette zone la densité des ailettes diminue et que la densité des plots augmente lorsqu'on se rapproche du pied de l'aube. La chambre intermédiaire 9 débouche dans une rainure 26 (figure 4, 5) occupant toute la longueur du bord de fuite, par des fentes 27 séparées par des pontets 28 venus de fonderie.

Les fentes 27 sont divisées en couloirs 29, 30, 31 délimités par deux rangées de plots 32, 33 solidaires de l'intrados comme de l'extrados.

Bien que l'on ait représenté un verrou 17 constitué par une plaque perforée pour maintenir les bords de la chemise 12 en position d'ouverture, il est également possible de maintenir les plaques ouvertes en engageant les extrémités des plaques 12a et 12b dans des fentes ménagées dans les nervures 16, 16a.

Bien entendu, la description n'est pas limitative et l'homme de l'art pourra y apporter des modifications sans pour cela sortir du domaine de l'invention.

## Revendications

1. Aube de distributeur de turbine du type comportant au moins une cavité interne dans laquelle une chemise en tôle est maintenue en appui contre les parois par l'intermédiaire d'éléments en saillie, caractérisée en ce que les éléments en saillie (14, 15) contre lesquels la chemise (12) est en appui sont disposés pour les parois d'intrados et d'extrados suivant une zone s'étendant sensiblement sur toute la hauteur et dont la largeur qui est maximale à la base évolue progressivement sur toute la hauteur pour devenir minimale à la partie supérieure, ladite cavité (8) présentant une ouverture (7) à sa partie supérieure par laquelle pénètre le fluide de refroidissement, la section de la zone d'alimentation (B, C) diminuant à partir de cette arrivée, sur la hauteur de l'aube.

2. Aube de distributeur de turbine présentant intérieurement une chambre principale s'étendant derrière le bord d'attaque et une chambre intermédiaire séparée par une cloison de la chambre principale et débouchant dans une rainure occupant toute la longueur du bord de fuite suivant la revendication 1, caractérisée en ce que la chambre principale (8) et la chambre auxiliaire (9) comportent sur leurs parois d'intrados et d'extrados des éléments en saillie (14, 15, 22, 23, 24) qui sont disposés suivant des zones triangulaires différentes pour l'intrados et l'extrados.

3. Aube de distributeur de turbine suivant les revendications 1 et 2, caractérisée en ce que la chemise (12) prend appui côté extrados sur des plots (14) et côté intrados sur des ailettes (15).

4. Aube de distributeur de turbine suivant les revendications 1 et 2, caractérisée en ce que la chemise (12) en forme de U est constituée de deux plaques dont l'une (12a) s'étend sur toute la largeur de la chambre principale (8) et dont l'autre (12b) qui est fixée sur la première s'étend sensiblement suivant la largeur des éléments en saillie (15) contre lesquels elle est en appui.

5. Aube de distributeur de turbine suivant l'une quelconque des revendications 1, 2 et 4, caractérisée en ce que la chemise ouverte (12) est en appui de façon étanche par l'une de ses plaques (12a) contre la cloison centrale (13) et elle est en appui par ses deux plaques (12a, 12b) contre les parois d'intrados et d'extrados sous l'action d'un verrou longitudinal (17) engagé dans des rainures prévues dans les bords des deux plaques (12a, 12b) de la chemise, ledit verrou étant constitué par une plaque (17) présentant des ouvertures (17a) débouchant en direction du bord d'attaque de telle sorte que la chemise (12) sépare la chambre principale (8) en trois zones (A, B, C) d'alimentation indépendantes.

6. Aube de distributeur de turbine suivant la revendication 5, caractérisée en ce que l'aube comporte des rangées de perforations (18) sur le bord d'attaque (11), des rangées de perforations (19) sur l'intrados à proximité du bord d'attaque et (25) à proximité de la cloison interne (13), et des rangées de perforations (20) sur l'extrados à proximité du bord d'attaque.

7. Aube de distributeur de turbine suivant la revendication 6, caractérisée en ce que les rangées de perforations (18, 19, 20) sont décalées de manière à réaliser une disposition en quinconce, le diamètre des perforations étant de l'ordre de 0,3 mm.

8. Aube de distributeur de turbine suivant la revendication 2, caractérisée en ce que la chambre intermédiaire (9) débouche dans la rainure (26) occupant toute la longueur du bord de fuite par des fentes (27) séparées par des pontets (28), chacune des fentes (26) étant divisées en couloirs (29, 30, 31) délimités par des rangées de plots (32, 33) solidaires de l'intrados et de l'extrados.

9. Aube de distributeur de turbine suivant les revendications 1 et 4, caractérisée en ce que les extrémités des deux plaques de la chemise (12) sont engagées dans des fentes ménagées dans des nervures prévues sur les faces internes de l'extrados et de l'intrados.

## Claims

1. Vane of the guide nozzle assembly of a turbine of the type comprising at least one internal cavity in which a sheet metal lining is held in contact with the walls through the intermediary of projecting members, characterized in that the projecting members (14, 15) against which the lining (12) is in contact are disposed for the walls of the intrados and of the extrados over a zone extending substantially over the whole height and of which the width is a maximum at the base and changes progressively over the whole height to become a maximum at the upper part, the said cavity (8) having an opening (7) at its upper part through which cooling fluid enters, the section of the supply zone (B.C.) decreasing from this entry, over the height of the vane.

2. Vane of the guide nozzle assembly of a turbine having internally a main chamber extending behind the leading edge and an intermediate chamber separated by a partition from the main chamber and opening into a groove occupying the whole width of the discharge edge according to claim 1, characterized in that the main chamber (8) and the auxiliary chamber (9) comprise on their intrados and extrados walls projecting members (14, 15, 22, 23, 24) which are disposed over different triangular zones for the intrados and the extrados.

3. Vane of the guide nozzle assembly of a turbine according to claims 1 and 2, characterized in that the lining (12) contacts on the extrados side studs (14) and on the intrados fins (15).

4. Vane of the guide nozzle assembly of a turbine according to claims 1 and 2, characterized in that the lining (12) of U shape is formed by two plates of which the one (12a) extends over the whole width of the main chamber (8) and of which the other (12b) which is secured on the first extends substantially over the width of the projecting members (15) against which it is in contact.

5. Vane of the guide nozzle assembly of a turbine according to any one of claims 1, 2 and 4, characterized in that the open lining (12) contacts in a fluid-tight manner through the one of its plates (12a) against the central partition (13) and it contacts through its two plates (12a, 12b) the intrados and extrados walls under the action of a longitudinal bar (17) engaged in grooves provided in the edges of the two plates (12a, 12b) of the lining, the said bar being constituted by a plate (17) having openings (17a) discharging in the direction of the leading edge in such a manner that the lining (12) separates the main chamber (8) into three independent supply zones (A, B, C).

6. Vane of the guide nozzle assembly according to claim 5, characterized in this that the blade comprises rows of perforations (18) on the leading edge (11), rows of perforations (19) on the intrados adjacent to the leading edge and (25) adjacent to the internal partition (13), and rows of perforations (20) on the extrados adjacent to the leading edge.

7. Vane of the guide nozzle assembly of a turbine according to claim 6, characterized in this that the rows of perforations (18, 19, 20) are offset in such a manner as to produce a quincux arrangement, the diameter of the perforations being of the order of 0.3 mm.

8. Vane of the guide nozzle assembly of a turbine according to claim 2, characterized in this that the intermediate chamber (9) opens into the groove (26) occupying the whole width of the trailing edge by slots (27) separated by lands (28), each of the slots (26) being divided into channels (29, 30, 31) defined by rows of studs (32, 33) rigid with the intrados and with the extrados.

9. Vane of the guide nozzle assembly of a turbine according to claims 1 and 4, characterized in this that the ends of the two plates of the lining (12) are engaged in slots provided in ribs formed on the internal faces of the extrados and of the intrados.

## Patentansprüche

1. Gasturbinenleitschaufel mit mindestens einem innenliegenden Hohlraum, in welchem eine Einlage aus Blech sich an den Wänden mit Hilfe von vorspringenden Elementen abstützt, dadurch gekennzeichnet, daß die vorspringenden Elemente (14, 15), an denen sich die Einlage (12) abstützt, an der Unterseitenwand wie an der Oberseitenwand in einem Bereich angeordnet sind, der sich praktisch über die gesamte Höhe erstreckt und dessen Breite am Fuße den größten Wert hat, sich fortschreitend über die gesamte Höhe verändert und im oberen Teil den geringsten Wert hat, und daß der Hohlraum (8) an seinem oberen Teil eine Öffnung (7) besitzt, durch die das Kühlfluid hindurchtritt, wob&: die Zuführungszone (B, C) von diesem Eintritt aus über die Höhe der Schaufel hinweg abnimmt.

2. Gasturbinenleitschaufel mit einer innenliegenden Hauptkammer, die sich hinter der Eintrittskante erstreckt, und einer von der Hauptkammer durch eine Trennwand abgetrennten Zwischenkammer, die sich zu einer über die Gesamtlänge der Austrittskante ziehenden Rinne hin öffnet, nach Anspruch 1, dadurch gekennzeichnet, daß die Hauptkammer (8) und die Hilfskammer (9) an ihrer Unterseitenwand und ihrer Oberseitenwand vorspringende Elemente (14, 15, 22, 23, 24) aufweisen, die in Dreieckszonen angeordnet sind, welche an der Unterseitenwand eine andere Form haben als an der Oberseitenwand.

3. Gasturbinenleitschaufel nach den Ansprüchen 1 und 2, dadurch gekennzeichnet, daß die Einlage (12) sich an der Oberseitenwand auf Klötzchen (14) und an der Unterseitenwand auf Stegen (15) abstützt.

4. Gasturbinenleitschaufel nach den Ansprüchen 1 und 2, dadurch gekennzeichnet, daß die U-förmige Einlage (12) aus zwei Platten besteht, von denen die eine (12a) sich über die ganze Breite der Hauptkammer (8) erstreckt, während die andere (12b), die an der ersten Platte befestigt ist, im wesentlichen über die Breite der vorspringenden Elemente (15) verläuft, an denen sie abgestützt ist.

5. Gasturbinenleitschaufel nach einem der Ansprüche 1, 2 oder 4, dadurch gekennzeichnet, daß die offene Einlage (12) sich mit ihrer einen Platte (12a) dichtschließend gegen die mittlere Trennwand (13) legt, und daß zum Anlegen ihrer beiden Platten (12a, 12b) an der Unterseiten- und der Oberseitenwand ein Längsriegel (17) vorgesehen ist, der in Rinnen eingreift, die in den Rändern der beiden Platten'(12a, 12b) der Einlage ausgebildet sind, und daß der Riegel aus einer Platte (17) mit Öffnungen (17a) besteht, die in Richtung der Eintrittskante derart ausmünden, daß die Einlage (12) die Hauptkammer (8) in voneinander unabhängige Zuführungszonen (A, B, C) unterteilt.

6. Gasturbinenleitschaufel nach Anspruch 5, dadurch gekennzeichnet, daß die Schaufel Reihen von Öffnungen (18) an der Eintrittskante (11) aufweist, Reihen von Öffnungen (19) an der Unterseitenwand in der Nähe der Eintrittskante sowie (25) in der Nähe der inneren Trennwand (13), und Reihen von Öffnungen (20) an der Oberseitenwand in der Nähe der Eintrittskante.

7. Gasturbinenleitschaufel nach Anspruch 6, dadurch gekennzeichnet, daß die Reihen von Öffnungen (18, 19, 20) derart verschoben sind, daß eine versetzte Anordnung entsteht, und daß der Durchmesser der Öffnungen etwa 0,3 mm beträgt.

8. Gasturbinenleitschaufel nach Anspruch2, dadurch gekennzeichnet, daß die Zwischenkammer (9) in die über die gesamte Länge der Austrittskante sich erstreckende Rinne (26) durch Schlitze (27) mündet, die durch Bügel (28) voneinander getrennt sind, und daß jeder Schlitz (27) in Gänge (29, 30, 31) unterteilt ist, die durch Reihen von Klötzchen (32, 33) begrenzt sind, die an der Unterseitenwand und der Oberseitenwand fest angebracht sind.

9. Gasturbinenleitschaufel nach den Ansprüchen 1 und 4, dadurch gekennzeichnet, daß die Enden der beiden Platten der Einlage (12) in Schlitze eingreifen, die an Rippen vorgesehen sind, die auf den Innenseiten der Oberseitenwand und der Unterseitenwand ausgebildet sind.
